# EUROPÄISCHE PATENTSCHRIFT

(11) **EP 2 070 440 B1**
(45) Veröffentlichungstag und Bekanntmachung des Hinweises auf die Patenterteilung: **21.04.2010**
(21) Anmeldenummer: 08021502.3
(22) Anmeldetag: 11.12.2008
(51) Int. Cl.: A47B 13/02, A47B 91/10

(54) **Tisch, insbesondere Steh- oder Bistrot-Tisch**
Table, in particular standing or bistro table
Table, notamment table pour la position debout ou de bistrot

(30) Priorität: 13.12.2007 DE 102007060543
(43) Veröffentlichungstag der Anmeldung: 17.06.2009
(73) Patentinhaber: Bühler, Martin, 79241 Ihringen (DE)
(72) Erfinder: Bühler, Martin, 79241 Ihringen (DE)
(74) Vertreter: Huwer, Andreas

(56) Entgegenhaltungen:
- CA-A1- 2 394 678
- DE-A1- 19 960 199
- DE-U1-202005 015 564
- US-A- 2 893 674

## Beschreibung

Die Erfindung betrifft einen Tisch mit einer Tischplatte, die über ein einziges Tischbein mit einem am Erdboden aufstellbaren Standfuß verbunden ist, wobei zwischen der Tischplatte und dem Standfuß ein Schwenkgelenk angeordnet ist, mittels dem die Tischplatte um mindestens eine quer zur Längserstreckung des Tischbeins angeordnete Schwenkachse relativ zum Standfuß verschwenkbar ist, und mit einer zwischen einer Offen- und einer Schließstellung verstellbaren Arretierungseinrichtung für das Schwenkgelenk, mittels der die Tischplatte in unterschiedlichen Schwenklagen in Bezug zum Standfuß fixierbar ist.

Ein derartiger Tisch ist aus DE 20 2005 015 564 U1 bekannt. Das Tischbein dieses Tisches ist über ein Kugelgelenk seitlich verschwenkbar bzw. verkippbar mit dem Standfuß verbunden. Das Kugelgelenk hat ein im Wesentlichen kugelförmiges, am unteren Ende des Tischbeins angeordnetes erstes Lagerteil und ein dazu passendes, eine Aufnahme für das kugelförmige Ende aufweisendes zweites Lagerteil, das mit dem Standfuß fest verbunden ist. Damit die Tischplatte in unterschiedlichen Schwenklagen an dem Standfuß fixiert werden kann, hat der Tisch eine Arretierungseinrichtung für das Kugelgelenk. Diese weist eine an dem Kugelgelenk angeordnete Feststellschraube auf, mittels der die Lagerteile des Kugelgelenks gegeneinander verspannt und festgeklemmt werden können, so dass sie dann gegen Verschwenken blockiert sind. Mit Hilfe des Kugelgelenks und der Arretierungseinrichtung kann der Tisch auch auf einem schrägem und/oder unebenen Untergrund, wie z.B. im Garten, jeweils so aufgestellt werden, dass die Tischplatte in einer Horizontalebene angeordnet ist. Somit können Gegenstände, die auf dem Tisch abgestellt werden, wie z.B. Sektgläser oder Getränkeflaschen, nicht so leicht umkippen. Der Tisch hat jedoch den Nachteil, dass die Handhabung der Arretierungseinrichtung noch relativ umständlich ist, weil die Feststellschraube unter dem Tisch in der Nähe Standfußes angeordnet ist, wo sie für den Benutzer des Tisches nur schwer zugänglich ist. Auf die Feststellschraube kann zwar eine Verlängerungsstange aufgeschraubt werden, die an ihrem von der Feststellschraube entfernten Ende einen Griff zum Betätigen der Feststellschraube aufweist. Die Verlängerungsstange wird jedoch von den Benutzern des Tisches eher als störend empfunden, weil sie in Gebrauchsstellung etwa unter einem Winkel von 45° vom Tischbein seitlich vorsteht, so dass eine Person, die am Tisch sitzt, mit den Beinen an der Verlängerungsstange anstoßen kann. Dabei können Gegenstände, die auf der Tischplatte abgestellt sind, umkippen und/oder auf den Boden fallen. Ungünstig ist außerdem, dass das Betätigen des relativ kleinen Griffs einen nicht unerheblichen Kraftaufwand erfordert. Wird jedoch die Feststellschraube nicht fest genug angezogen, kann die Tischplatte unkontrolliert verkippen, wobei darauf abgestellte Gegenstände ebenfalls umkippen und/oder herunterfallen können.

Es besteht deshalb die Aufgabe, einen Tisch der eingangs genannten Art zu schaffen, bei dem die Tischplatte auch auf einem schrägen Untergrund auf einfache Weise in Horizontalrichtung ausgerichtet und fixiert werden kann.

Diese Aufgabe wird erfindungsgemäß dadurch gelöst, dass die Tischplatte um eine etwa normal zu ihrer Plattenebene verlaufenden Drehachse verdrehbar mit dem Standfuß verbunden ist und derart mit der Arretierungseinrichtung in Antriebsverbindung steht, das die Arretierungseinrichtung durch Verdrehen der Tischplatte um die Drehachse zwischen der Offen- und der Schließstellung verstellbar ist.

Die Arretierungseinrichtung kann also auf einfache Weise durch Verdrehen der Tischplatte betätigt werden. Zum Ausrichten der Tischplatte wird die Arretierungseinrichtung zunächst durch Verdrehen der Tischplatte in eine erste Drehrichtung gelöst. Dann wird die Tischplatte in Horizontallage positioniert, indem die Tischplatte relativ zum Standfuß verkippt wird. Anschließend wird die Arretierungseinrichtung durch Verdrehen der Tischplatte in eine zu der ersten Drehrichtung entgegengesetzte zweite Drehrichtung in der zuvor eingestellten Lage fixiert. Da die Tischplatte einen relativ großen Durchmesser hat, kann das zum Lösen und Festziehen der Arretierungseinrichtung benötigte Drehmoment vom Benutzer des Tisches mit geringem Kraftaufwand aufgebracht werden. Die Tischplatte kann also auf einfache Weise horizontal ausgerichtet werden, wenn der Tisch beispielsweise auf schrägem Untergrund aufgestellt wird. Um ein Verkippen des Standfußes zu vermeiden, liegt dieser bevorzugt an drei in quer zueinander verlaufenden Richtungen voneinander beabstandeten Stellen am Erdboden auf Der Standfuß ist bevorzugt als Dreibein ausgestaltet.

Bei einer vorteilhaften Ausgestaltung der Erfindung ist der Arretierungseinrichtung ein Sperrelement zugeordnet, das in eine Freigabe- und eine Sperrstellung bringbar ist und derart mit der Arretierungseinrichtung zusammenwirkt, dass diese in der Freigabestellung zwischen der Offen- und der Schließstellung verstellbar ist, wobei in der Sperrstellung das Verstellen der Arretierungseinrichtung blockiert ist. In Sperrstellung wird dann ein versehentliches Lösen der Arretierungseinrichtung und ein damit einhergehendes unkontrolliertes Verkippen der Tischplatte zuverlässig vermieden.

Bei einer bevorzugten Ausführungsform der Erfindung ist das Schwenkgelenk zwischen dem Tischbein und dem StandfuB angeordnet. Durch Verstellen des Schwenkgelenks können dann sowohl die Tischplatte als auch das Tischbein gerade ausgerichtet werden.

Vorzugsweise ist das Schwenkgelenk um mindestens zwei quer zueinander verlaufende Schwenkachsen relativ zum Standfuß verschwenkbar und insbesondere als Kugelgelenk ausgestaltet. Die Tischplatte kann dann noch einfacher und genauer horizontal ausgerichtet werden.

Bei einer Weiterbildung der Erfindung weist das Schwenkgelenk ein erstes, mit dem Standfuß verbundenes Lagerteil und ein relativ dazu verschwenkbares, mit dem Tischbein verbundenes Lagerteil auf, wobei die Arretierungseinrichtung einen Gelenkspannmechanismus mit einem ersten Spannelement und einem zweiten Spannelement aufweist, wobei das erste Spannelement und das zweite Spannelement über eine zur Drehachse der Tischplatte konzentrische Gewindeverschraubung miteinander verschraubt sind, wobei das erste Spannelement an einer ersten Widerlagerstelle mit dem ersten Lagerteil und das zweite Spannelement an einer zweiten Widerlagerstelle mit der Tischplatte verbunden sind, und wobei die Widerlagerstellen derart angeordnet sind, dass eine gerade Verbindungslinie zwischen der ersten Widerlagerstelle und/oder dem Flächenschwerpunkt der ersten Widerlagerstelle und der zweiten Widerlagerstelle und/oder dem Flächenschwerpunkt der zweiten Widerlagerstelle die mindestens eine Schwenkachse schneidet. Die Arretierungseinrichtung ermöglicht dann einen einfachen und kostengünstigen Aufbau.

Vorteilhaft ist, wenn das erste Lagerteil und das zweite Lagerteil Öffnungen aufweisen und wenn der Gelenkspannmechanismus durch diese Öffnungen hindurchgeführt ist. Die Arretierungseinrichtung ermöglicht dann besonders kompakte Abmessungen.

Bei einer bevorzugten Ausgestaltung der Erfindung ist das Tischbein als Standrohr mit einer Innenhöhlung ausgestaltet, wobei der Gelenkspannmechanismus durch diese Innenhöhlung hindurchgeführt ist. Der im Standrohr angeordnete Gelenkspannmechanismus ist dann für den Benutzer des Tisches nicht sichtbar.

Bei einer zweckmäßigen Ausführungsform der Erfindung sind das erste Lagerteil als Lagerschale mit einer dem zweiten Lagerteil zugewandten kugeligen Außenfläche und einer dem zweiten Lagerteil abgewandten kugeligen Innenfläche ausgestaltet, wobei das zweite Lagerteil eine flächig an der Außenfläche anliegende Lagerpanne ist, wobei das erste Spannelement eine Mutter und das zweite Spannelement ein damit verschraubter Gewindestab ist, und wobei die Mutter eine kugelige Außenmantelfläche aufweist, die an der Innenfläche des ersten Lagerteils flächig zur Anlage kommt. Dabei ist es sogar möglich, dass die aneinander anliegenden Flächen der Lagerteile mit einem Reibbelag versehen sind oder eine entsprechende Oberflächenstruktur aufweisen.

Der Gelenkspannmechanismus weist bevorzugt eine Einrichtung zur akustischen und/oder optischen Anzeige eines beim Verdrehen der Tischplatte um die Drehachse auf den Gelenkspannmechanismus einwirkenden Drehmoments auf Eine derartige Anzeige ist dem Fachmann von Drehmomentschlüsseln bekannt. Sie ermöglicht es, die Gewindeverschraubung des Gelenkspannmechanismus auf einfache Weise mit einer vorbestimmten Spannkraft anzuziehen und somit die Lagerteile des Schwenkgelenks sicher in einer vorbestimmten Lage relativ zueinander zu fixieren.

Vorteilhaft ist, wenn die Tischplatte an ihrer Unterseite eine Lagerhülse aufweist, die an dem Tischbein drehbar gelagert ist. Somit ergibt sich ein kostengünstiges und robustes Drehlager, mittels dem die Tischplatte um die Längsmittelsachse des Standrohrs verdrehbar ist.

Zweckmäßigerweise ist in die Oberseite der Tischplatte eine Libelle einer Wasserwaage eingelassen. Die Tischplatte kann dann noch präziser in Horizontallage ausgerichtet werden.

Bei einer bevorzugten Ausgestaltung der Erfindung ist die Tischplatte um eine etwa quer zur Längserstreckung des Tischbeins angeordnete Kippachse zwischen einer Gebrauchsstellung und einer Ruhestellung verkippbar mit dem Standfuß verbunden und zumindest in der Gebrauchsstellung bezüglich der Kippbewegung arretierbar. Der Tisch kann dann bei in Ruhestellung befindlicher Tischplatte platzsparend gelagert werden.

Nachfolgend ist ein Ausführungsbeispiel der Erfindung anhand der Zeichnung näher erläutert Es zeigt
- Fig. 1: einen Längsschnitt durch einen Bistrot-Tisch, der auf einem schrägen Untergrund aufgestellt ist,
- Fig. 2: eine Aufsicht auf ein Standrohr und einen Standfuß des Bistrot-Tisches,
- Fig. 3: einen Längsschnitt durch die in Vormontagestellung befindlichen Einzelteile eines Schwenkgelenks des Bistrot-Tischs,
- Fig. 4: einen Längsschnitt durch das Schwenkgelenk, wobei die Tischplatte parallel zum Standfuß angeordnet ist,
- Fig. 5: eine Darstellung ähnlich Fig. 4, wobei jedoch die Tischplatte relativ zum Standfuß verkippt ist, und
- Fig. 6: einen Teillängsschnitt durch den Bistrot-Tisch, wobei die Drehlagerung der Tischplatte besonders gut erkennbar ist.

Ein in Fig. 1 im Ganzen mit 1 bezeichneter Tisch hat eine etwa kreisscheibenförmige Tischplatte 2, die über ein als kreiszylindrisches Rohr ausgestaltetes Tischbein 3 mit einem am Erdboden 4 aufstellbaren Standfuß 5 verbunden ist. In Fig. 2 ist erkennbar, dass der Standfuß 5 als Dreibein ausgestaltet ist, das drei um etwa 120° bezüglich eines Zentrums zueinander versetzte Standbeine aufweist, die jeweils mit ihrem vom Zentrum entfernten Ende am Erdboden 4 angreifen.

Zwischen dem unteren Ende des Tischbeins und dem Standfuß ist ein als Kugelgelenk ausgestaltetes Schwenkgelenk 6 angeordnet, das ein erstes Lagerteil 7 und ein relativ dazu um quer zueinander verlaufende Schwenkachsen verschwenkbares zweites Lagerteil 8 hat. In Fig. 3 ist erkennbar, dass das erste Lagerteil 7 als Lagerschale mit einer dem zweiten Lagerteil 8 zugewandten kugeligen Außenfläche 9 und einer dem zweiten Lagerteil 8 abgewandten kugeligen Innenfläche 10 ausgestaltet ist. Das zweite Lagerteil 8 ist als Lagerpfanne ausgestaltet, die mit ihrer Innenfläche 10 flächig an der Außenfläche 9 anliegt. Mit Hilfe des Schwenkgelenks 6 ist die Tischplatte 2 in unterschiedliche Richtungen relativ zum Standfuß 5 verschwenkbar (Fig. 4 und 5).

Der Tisch 1 hat ferner eine zwischen einer Offen- und einer Schließstellung verstellbare Arretierungseinrichtung für das Schwenkgelenk 6. In der Offenstellung sind die Lagerteile 7, 8 zum Verkippen der Tischplatte 2 relativ zueinander verschwenkbar und in der Schließstellung ist das Verschwenken der Lagerteile 7, 8 blockiert.

In Fig. 3 ist erkennbar, dass die Tischplatte 2 an ihrer Unterseite etwa mittig mit einer Verstärkungsplatte 11 verstärkt ist, die an ihrer Unterseite mit einer kreiszylindrischen Lagerhülse 12 fest verbunden ist, die mit ihrer Längsmittelachse normal zur Erstreckungsebene der Tischplatte 2 und mittig zu dieser angeordnet ist. Die Verstärkungsplatte 11 und die Lagerhülse 12 bestehen vorzugsweise aus Metall und können beispielsweise miteinander verschweißt sein. Das Tischbein 3 ist konzentrisch zur Lagerhülse 12 angeordnet und greift mit einem oberen Endbereich in die Lagerhülse ein. Der Innendurchmesser der Lagerhülse 12 ist etwas größer als der Außendurchmesser des darein eingreifende Endbereichs des Tischbeins 3.

Mit ihrer Unterseite liegt die Verstärkungsplatte 11 auf einer nach oben weisenden stirnseitigen Endfläche des Tischbeins 3 auf Die Verstärkungsplatte 11 und die damit fest verbundene Tischplatte 2 sind um eine etwa der Längsmittelachse der Lagerhülse 12 und des Tischbeins 3 entsprechende Drehachse 13 relativ zu dem Tischbein 3 und dem Standfuß 5 verdrehbar.

Die Tischplatte 2 steht derart mit der Arretierungseinrichtung in Antriebsverbindung, das diese durch Verdrehen der Tischplatte 2 um die Drehachse 1 3 zwischen der Offen- und der Schließstellung verstellbar ist.

Die Arretierungseinrichtung weist einen Gelenkspannmechanismus mit einem ersten Spannelement 14 und einem zweiten Spannelement 15 auf. Die Spannelemente 14, 1 5 sind mittels einer zur Drehachse 13 konzentrischen Gewindeverschraubung 16 miteinander verschraubt und in ihrer Gesamtlänge verstellbar. Das erste Spannelement 14 ist als Mutter ausgestaltet, die das erste Lagerteil 7 hintergreift. In Fig. 5 und 6 ist erkennbar, dass das erste Spannelement 14 einen kugelabschnittförmigen Bereich hat, der an einer an dem zweiten Lagerteil 8 abgewandten Rückseite des ersten Lagerteils 7 angeordneten ersten Widerlagerstelle 17 flächig zur Anlage kommt.

Das zweite Spannelement 15 ist als Gewindestab ausgestaltet, der eine in dem ersten Lagerteil 7 vorgesehene erste Öffnung 18 und eine in dem zweiten Lagerteil 8 vorgesehene zweite Öffnung 19 durchsetzt. Der Durchmesser der zweiten Öffnung 19 ist etwas größer als der Durchmesser des zweiten Spannelements 15. Der Durchmesser der ersten Öffnung 18 ist größer als der der zweiten Öffnung 19, damit das zweite Spannelement 15 in der ersten Öffnung 18 seitlich verschwenken kann.

Das zweite Spannelement 15 ist an seinem einen Ende mit dem ersten Spannelement 14 verschraubt ist. Das erste Spannelement 14 hat dazu eine Gewindebohrung, die hinter einem Einführtrichter 20 angeordnet ist. An seinem anderen Ende ist das zweite Spannelement 15 an einer an der Verstärkungsplatte 11 vorgesehenen zweiten Widerlagerstelle 21 fixiert, beispielsweise mittels eines Schweißpunkts oder einer Schweißnaht.

In Fig. 1 ist erkennbar, dass die Widerlagerstellen 17,21 bzw. deren Flächenschwerpunkte auf der Drehachse 1 3 der Tischplatte 2 angeordnet sind und dass die Drehachse 13 durch den Drehpunkt des Schwenkgelenks 6 verläuft. Dadurch behält die Tischplatte 2 beim Anziehen oder Lösen des Gelenkspannmechanismus ihre Lage exakt bei.

An dem zweiten Spannelement 15 ist eine Einrichtung 22 zur akustischen Signalisierung des beim Betätigen der Arretierungseinrichtung über das zweite Spannelement 15 übertragenen Drehmoments angeordnet. Die Einrichtung 22 gibt ein Geräusch ab, sobald ein vorbestimmtes Drehmoment erreicht ist.

Erwähnt werden soll noch, dass in die Oberseite der Tischplatte eine Libelle 23 einer Wasserwaage eingelassen ist.

## Patentansprüche

1. Tisch (1), insbesondere Steh- oder Bistrot-Tisch, mit einer Tischplatte (2), die über ein einziges Tischbein (3) mit einem am Erdboden (4) aufstellbaren Standfuß (5) verbunden ist, wobei zwischen der Tischplatte (2) und dem Standfuß (5) ein Schwenkgelenk (6) angeordnet ist, mittels dem die Tischplatte (2) um mindestens eine quer zur Längserstreckung des Tischbeins (3) angeordnete Schwenkachse relativ zum Standfuß (5) verschwenkbar ist, und mit einer zwischen einer Offen- und einer Schließstellung verstellbaren Arretierungseinrichtung für das Schwenkgelenk (6), mittels der die Tischplatte (2) in unterschiedlichen Schwenklagen in Bezug zum Standfuß (5) fixierbar ist, **dadurch gekennzeichnet, dass** die Tischplatte (2) um eine etwa normal zu ihrer Plattenebene verlaufenden Drehachse (13) verdrehbar mit dem Standfuß (5) verbunden ist und derart mit der Arretierungseinrichtung in Antriebsverbindung steht, dass die Arretierungseinrichtung durch Verdrehen der Tischplatte (2) um die Drehachse (1 3) zwischen der Offen- und der Schließstellung verstellbar ist.

2. Tisch (1) nach Anspruch 1, **dadurch gekennzeichnet, dass** der Arretierungseinrichtung ein Sperrelement zugeordnet ist, das in eine Freigabe- und eine Sperrstellung bringbar ist und derart mit der Arretierungseinrichtung zusammenwirkt, dass diese in der Freigabestellung zwischen der Offen- und der Schließstellung verstellbar ist und dass in der Sperrstellung das Verstellen der Arretierungseinrichtung blockiert ist.

3. Tisch (1) nach Anspruch 1 oder 2, **dadurch gekennzeichnet, dass** das Schwenkgelenk (6) zwischen dem Tischbein (3) und dem Standfuß (5) angeordnet ist.

4. Tisch (1) nach einem der Ansprüche 1 bis 3, **dadurch gekennzeichnet, dass** das Schwenkgelenk (6) um mindestens zwei quer zueinander verlaufende Schwenkachsen relativ zum Standfuß (5) verschwenkbar ist und vorzugsweise als Kugelgelenk ausgestaltet ist.

5. Tisch (1) nach einem der Ansprüche 1 bis 4, **dadurch gekennzeichnet, dass** das Schwenkgelenk (6) ein erstes, mit dem Standfuß (5) verbundenes Lagerteil (7) und ein relativ dazu verschwenkbares, mit dem Tischbein (3) verbundenes zweites Lagerteil (8) aufweist, dass die Arretierungseinrichtung einen Gelenkspannmechanismus mit einem ersten Spannelement (14) und einem zweiten Spannelement (15) aufweist, dass das erste Spannelement (14) und das zweite Spannelement (15) über eine zur Drehachse (13) der Tischplatte (2) konzentrische Gewindeverschraubung (16) miteinander verschraubt sind, dass das erste Spannelement (14) an einer ersten Widerlagerstelle (17) mit dem ersten Lagerteil (7) und das zweite Spannelement (15) an einer zweiten Widerlagerstelle (21) mit der Tischplatte (2) verbunden sind, und dass die Widerlagerstellen (17,21) derart angeordnet sind, dass eine gerade Verbindungslinie zwischen der ersten Widerlagerstelle (17) und/oder dem Flächenschwerpunkt der ersten Widerlagerstelle (17) und der zweiten Widerlagerstelle (21) und/oder dem Flächenschwerpunkt der zweiten Widerlagerstelle (21) die mindestens eine Schwenkachse schneidet.

6. Tisch (1) nach Anspruch 5, **dadurch gekennzeichnet, dass** das erste Lagerteil (7) und das zweite Lagerteil (8) Öffnungen (18, 19) aufweisen und dass der Gelenkspannmechanismus durch diese Öffnungen (18, 19) hindurchgeführt ist.

7. Tisch (1) nach Anspruch 5 oder 6, **dadurch gekennzeichnet, dass** das Tischbein (3) als Standrohr mit einer Innenhöhlung ausgestaltet ist, und dass der Gelenkspannmechanismus durch diese Innenhöhlung hindurchgeführt ist.

8. Tisch (1) nach einem der Ansprüche 5 bis 7, **dadurch gekennzeichnet, dass** das erste Lagerteil (7) als Lagerschale mit einer dem zweiten Lagerteil (8) zugewandten kugeligen Außenfläche (9) und einer dem zweiten Lagerteil (8) abgewandten kugeligen Innenfläche (10) ausgestaltet sind, dass das zweite Lagerteil (8) eine flächig an der Außenfläche (9) anliegende Lagerpfanne ist, dass das erste Spannelement (14) eine Mutter und das zweite Spanneicment (15) ein damit verschraubter Gewindestab ist, und dass die Mutter eine kugelige Außenmantelfläche aufweist, die an der Innenfläche (10) des ersten Lagerteils (7) flächig zur Anlage kommt.

9. Tisch (1) nach einem der Ansprüche 5 bis 8, **dadurch gekennzeichnet, dass** der Gelenkspannmechanismus eine Einrichtung (22) zur akustischen und/oder optischen Anzeige eines beim Verdrehen der Tischplatte um die Drehachse (13) auf den Gelenkspannmechanismus einwirkenden Drehmoments hat.

10. Tisch (1) nach einem der Ansprüche 1 bis 9, **dadurch gekennzeichnet, dass** die Tischplatte (2) an ihrer Unterseite eine Lagerhülse (12) aufweist, die an dem Tischbein (3) drehbar gelagert ist.

11. Tisch (1) nach einem der Ansprüche 1 bis 10, **dadurch gekennzeichnet, dass** in die Oberseite der Tischplatte (2) eine Libelle (23) einer Wasserwaage eingelassen ist.

12. Tisch (1) nach einem der Ansprüche 1 bis 11, **dadurch gekennzeichnet, dass** die Tischplatte (2) um eine etwa quer zur Längserstreckung des Tischbeins (3) angeordnete Kippachse zwischen einer Gebrauchsstellung und einer Ruhestellung verkippbar mit dem Standfuß (5) verbunden und zumindest in der Gebrauchsstellung bezüglich der Kippbewegung arretierbar ist.

## Claims

1. Table (1), in particular bar table or bistro table, having a table top (2) which is connected via a single table leg (3) to a stand (5) which can be placed on the ground (4), wherein a pivot joint (6) is arranged between the table top (2) and the stand (5) and allows the table top (2) to be pivoted relative to the stand (5) about at least one pivot axis arranged transversely with respect to the longitudinal extent of the table leg (3), and having, for the pivot joint (6), a locking device which can be adjusted between an open position and a closed position and by means of which the table top (2) can be fixed in different pivoting positions in relation to the stand (5), **characterized in that** the table top (2) is connected to the stand (5) such that it can be rotated about a rotational axis (13) approximately normal to the table-top plane, and is in driving connection with the locking device such that the locking device can be adjusted between the open position and the closed position by virtue of the table top (2) being rotated about the rotational axis (13).

2. Table (1) according to Claim 1, **characterized in that** the locking device is assigned a blocking element which can be moved into a release position and into a blocking position and interacts with the locking device such that in the release position the latter can be adjusted between the open position and the closed position, and that in the blocking position the adjustment of the locking device is blocked.

3. Table (1) according to Claim 1 or 2, **characterized in that** the pivot joint (6) is arranged between the table leg (3) and the stand (5).

4. Table (1) according to one of Claims 1 to 3, **characterized in that** the pivot joint (6) can be pivoted relative to the stand (5) about at least two pivot axes running transversely with respect to one another and is preferably in the form of a ball joint.

5. Table (1) according to one of Claims 1 to 4, **characterized in that** the pivot joint (6) has a first bearing part (7), which is connected to the stand (5), and a second bearing part (8), which can be pivoted relative to the first and is connected to the table leg (3), **in that** the locking device has a joint clamping mechanism having a first clamping element (14) and a second clamping element (15), **in that** the first clamping element (14) and the second clamping element (15) are screwed together via a threaded connection (16) which is concentric with respect to the rotational axis (13) of the table top (2), **in that** the first clamping element (14) is connected to the first bearing part (7) at a first abutment point (17) and the second clamping element (15) is connected to the table top (2) at a second abutment point (21), and **in that** the abutment points (17, 21) are arranged such that a straight connecting line intersects the at least one pivot axis between the first abutment point (17) and/or the centre of gravity of the surface area of the first abutment point (17) and the second abutment point (21) and/or the centre of gravity of the surface area of the second abutment point (21).

6. Table (1) according to Claim 5, **characterized in that** the first bearing part (7) and the second bearing part (8) have openings (18, 19), and **in that** the joint clamping mechanism is guided through these openings (18, 19).

7. Table (1) according to Claim 5 or 6, **characterized in that** the table leg (3) is in the form of a tubular upright having an internal cavity, and **in that** the joint clamping mechanism is guided through this internal cavity.

8. Table (1) according to one of Claims 5 to 7, **characterized in that** the first bearing part (7) is in the form of a bearing shell having a spherical outer surface (9) facing the second bearing part (8) and a spherical inner surface (10) facing away from the second bearing part (8), **in that** the second bearing part (8) is a bearing cup in surface abutment with the outer surface (9), **in that** the first clamping element (14) is a nut and the second clamping element (15) is a threaded rod screwed thereto, and **in that** the nut has a spherical outer lateral surface which comes into surface abutment with the inner surface (10) of the first bearing part (7).

9. Table (1) according to one of Claims 5 to 8, **characterized in that** the joint clamping mechanism has a device (22) for audibly and/or visually indicating a torque acting on the joint clamping mechanism when the table top is rotated about the rotational axis (13).

10. Table (1) according to one of Claims 1 to 9, **characterized in that** the table top (2) has on its underside a bearing sleeve (12), which is mounted on the table leg (3) such that it can rotate.

11. Table (1) according to one of Claims 1 to 10, **characterized in that** a spirit level (23) is embedded in the top side of the table top (2).

12. Table (1) according to one of Claims 1 to 11, **characterized in that** the table top (2) is connected to the stand (5) such that it can be tilted between a use position and a rest position about a tilt axis arranged approximately transversely with respect to the longitudinal extent of the table leg (3), and it can be locked in relation to the tilting movement at least in the use position.

## Revendications

1. Table (1), en particulier table pour la position debout ou table de bistrot, comprenant un dessus de table (2), qui est connecté par le biais d'un pied de table unique (3) à une base (5) pouvant être posée sur le sol (4), une articulation pivotante (6) étant disposée entre le dessus de table (2) et la base (5), au moyen de laquelle le dessus de table (2) peut pivoter par rapport à la base (5) autour d'au moins un axe de pivotement disposé transversalement à l'étendue longitudinale du pied de table (3), et comprenant un dispositif de blocage pour l'articulation pivotante (6), pouvant être réglé entre une position ouverte et une position fermée, au moyen duquel le dessus de table (2) peut être fixé dans différentes positions de pivotement par rapport à la base (5), **caractérisée en ce que** le dessus de table (2) est connecté à la base (5) de manière à pouvoir tourner autour d'un axe de rotation (13) s'étendant approximativement perpendiculairement au plan du dessus de table, et est en liaison d'entraînement avec le dispositif de blocage de telle sorte que le dispositif de blocage puisse être réglé entre la position ouverte et la position fermée par rotation du dessus de table (2) autour de l'axe de rotation (13).

2. Table (1) selon la revendication 1, **caractérisée en ce que** le dispositif de blocage est associé à un élément d'arrêt qui peut être amené dans une position de libération et une position d'arrêt, et coopère avec le dispositif de blocage de telle sorte qu'il puisse être réglé dans la position de libération entre la position ouverte et la position fermée, et **en ce que** dans la position d'arrêt, le réglage du dispositif de blocage est bloqué.

3. Table (1) selon la revendication 1 ou 2, **caractérisée en ce que** l'articulation pivotante (6) est disposée entre le pied de table (3) et la base (5).

4. Table (1) selon l'une quelconque des revendications 1 à 3, **caractérisée en ce que** l'articulation pivotante (6) peut pivoter par rapport à la base (5) autour d'au moins deux axes de pivotement s'étendant transversalement l'un à l'autre et est configurée de préférence sous forme d'articulation à rotule.

5. Table (1) selon l'une quelconque des revendications 1 à 4, **caractérisée en ce que** l'articulation pivotante (6) présente une première partie de palier (7) connectée à la base (5) et une deuxième partie de palier (8) pouvant pivoter par rapport à celle-ci, connectée au pied de table (3), **en ce que** le dispositif de blocage présente un mécanisme de serrage d'articulation avec un premier élément de serrage (14) et un deuxième élément de serrage (15), **en ce que** le premier élément de serrage (14) et le deuxième élément de serrage (15) sont vissés l'un à l'autre par le biais d'un vissage fileté (16) concentrique à l'axe de rotation (13) du dessus de table (2), **en ce que** le premier élément de serrage (14) est connecté au niveau d'un premier point de butée (17) à la partie de palier (7), et le deuxième élément de serrage (15) est connecté au niveau d'un deuxième point de butée (21) au dessus de table (2) et **en ce que** les points de butée (17, 21) sont disposés de telle sorte qu'une ligne de connexion droite entre le premier point de butée (17) et/ou le centre de gravité de surface du premier point de butée (17) et le deuxième point de butée (21) et/ou le centre de gravité de surface du deuxième point de butée (21) coupe l'au moins un axe de pivotement.

6. Table (1) selon la revendication 5, **caractérisée en ce que** la première partie de palier (7) et la deuxième partie de palier (8) présentent des ouvertures (18, 19) et que le mécanisme de serrage d'articulation est guidé à travers ces ouvertures (18, 19).

7. Table (1) selon la revendication 5 ou 6, **caractérisée en ce que** le pied de table (3) est configuré sous forme de tube de support avec un cavité interne, et **en ce que** le mécanisme de serrage d'articulation est guidé à travers cette cavité interne.

8. Table (1) selon l'une quelconque des revendications 5 à 7, **caractérisée en ce que** la première partie de palier (7) est configurée sous forme de coque de palier avec une surface extérieure (9) sphérique tournée vers la deuxième partie de palier (8) et une surface intérieure (10) sphérique opposée à la deuxième partie de palier (8), **en ce que** la deuxième partie de palier (8) est une coupelle de palier s'appliquant à plat contre la surface extérieure (9), **en ce que** le premier élément de serrage (14) est un écrou et le deuxième élément de serrage (15) est une barre filetée vissée à celui-ci, et **en ce que** l'écrou présente une surface d'enveloppe extérieure sphérique, qui vient en appui contre la surface intérieure (10) de la première partie de palier (7).

9. Table (1) selon l'une quelconque des revendications 5 à 8, **caractérisée en ce que** le mécanisme de serrage d'articulation présente un dispositif (22) pour l'affichage acoustique et/ou optique d'un couple agissant lors de la rotation du dessus de table autour de l'axe de rotation (13) sur le mécanisme de serrage d'articulation.

10. Table (1) selon l'une quelconque des revendications 1 à 9, **caractérisée en ce que** le dessus de table (2) présente sur son côté inférieur une douille de palier (12), qui est montée à rotation sur le pied de table (3).

11. Table (1) selon l'une quelconque des revendications 1 à 10, **caractérisée en ce que** dans le côté supérieur du dessus de table (2) est incorporé un niveau (23) d'un niveau à bulle.

12. Table (1) selon l'une quelconque des revendications 1 à 11, **caractérisée en ce que** le dessus de table (2) est connecté à la base (5) de manière à pouvoir basculer autour d'un axe de basculement disposé approximativement transversalement à l'étendue longitudinale du pied de table (3) entre une position d'utilisation et une position de repos, et peut être bloqué au moins dans la position d'utilisation par rapport au mouvement de basculement.
